# EUROPÄISCHE PATENTANMELDUNG

(11) **EP 0 698 973 A1**
(43) Veröffentlichungstag der Anmeldung: **28.02.1996**
(21) Anmeldenummer: 95112608.5
(22) Anmeldetag: 10.08.1995
(51) Int. Cl.: H04H 9/00

(54) **Verfahren und Vorrichtung zum Aufnehmen und Übertragen von Schall- oder Audio-Signalen**

(30) Priorität: 10.08.1994 FR 9410028
(71) Anmelder: media control GmbH Medien-Analysen, D-76530 Baden-Baden (DE)
(72) Erfinder: Schonhuth, Edith, F-67000 Strasbourg (FR); Misslin, Gilles, F-672000 Strasbourg (FR)
(74) Vertreter: von Bülow, Tam, Dr.

(57) **Zusammenfassung**

Die vorliegende Erfindung betrifft eine Vorrichtung zum Aufzeichnen und zum Übertragen von Schall- oder Audio-Signalen und ein Verfahren zum Betrieb dieser Vorrichtung.

Die Vorrichtung ist dadurch gekennzeichnet, daß sie im wesentlichen folgendes enthält:
Einerseits eine Vielzahl von lokalen Aufzeichnungsmodulen (1), die jeweils im wesentlichen aus Schaltkreisen (2, 3, 4) zur Behandlung und zur Digitalwandlung der Audio-Signale zusammengesetzt ist, aus Schaltkreisen (5) zur digitalen Speicherung mit großer Kapazität und aus Schaltkreisen (6, 7) zur Analogwandlung und zur Verbindung mittels mindestens einer Telefonnetzleitung (8) und andererseits durch eine oder mehrere Einheit(en) (9) zur Auswertung und Steuerung, die die Funktion der verschiedenen lokalen Aufzeichnungsmodule (1) steuert/steuern und die Daten, die den Audio-Signalen, die von letzteren ausgegeben werden, mittels des Telefonnetzes (8) zentralisiert/zentralisieren.

## Beschreibung

Die Erfindung betrifft das Gebiet der Fernüberwachung und der Übertragung von Daten mittels eines Kommunikationsnetzes, insbesondere mittels eines Telefonnetzes und bezieht sich spezieller auf ein Verfahren und eine Vorrichtung zum Aufnehmen und Übertragen von Schall- oder Audio-Signalen zu deren Identifizierung.

Ein Anwendungsgebiet der vorliegenden Erfindung ist insbesondere der Bereich der Klassifizierung von Musiktiteln, die an einer Vielzahl von öffentlichen Orten, insbesondere in Diskotheken ausgestrahlt oder gespielt werden.

Um eine solche Klassifizierung zu realisieren, geht man derzeit so vor, daß die beispielsweise während einer Abendveranstaltung gespielten Musiktitel auf einem physikalischen Träger, wie z.B. einer Kassette, aufgezeichnet und letzterer dann zu einem Auswertungszentrum gesandt wird, welches nach Identifizierung registrierter Titel auf den verschiedenen von den Unterhaltern oder "Discjockeys" an den verschieden ausgewählten Orten eingesandten Trägern eine regionale oder nationale Klassifizierung der gespielten Titel unter Berücksichtigung und in Abhängigkeit von der Anzahl der Ausstrahlung oder Abspielung der genannten Titel durchführt.

Auf alle Fälle ist dieses existierende System mit einer Vielzahl von Nachteilen behaftet, insbesondere hinsichtlich der Zuverlässigkeit und hinsichtlich der Geschwindigkeit der Übertragung und Auswertung.

In der Tat bedingt die Realisierung der oben beschriebenen Registrierung die Einschaltung von Menschen, d.h. die des Unterhalters oder Discjockeys, was notwendigerweise verschiedene Zufälligkeiten und Risiken mit sich bringt, wenn der genannte Unterhalter oder Discjockey die vielfältigen Obliegenheiten und Aufgaben, die im auferlegt sind, minutiös ausführt. Unter diesen Risiken kann man insbesondere als Beispiel aufführen, daß die registrierten Titel nicht mit den tatsächlich in den ausgewählten Diskotheken gespielten übereinstimmen (Fälschung, vorherige Aufzeichnung der Titel vor der entsprechenden Abendveranstaltung, etc.) oder eine Verschiebung der tatsächlichen Aufzeichnung hinsichtlich des Datums oder der vorbestimmten oder angegebenen Zeiten.

Des weiteren ist der Versand der Aufzeichnungsträger über den Postweg mit zusätzlichen Fehlerquellen belastet, bedingt durch eventuelle Streiks, Zerstörung oder Beschädigung der Aufzeichnungsträger, nicht berücksichtigte Verzögerungen bei der postalischen Beförderung, etc.

Die Gesamtheit der beschriebenen Nachteile hat einen starken negativen Einfluß auf die Zuverlässigkeit und die effektive Realitätsnähe der gelieferten Auswertung als auch auf die Verzögerung bei der Herausgabe bzw. Veröffentlichung der letzt genannten.

Im übrigen hat die Verwendung von wegnehmbaren Aufzeichnungsträgern und von Aufzeichnungsapparaten mit mechanischen Teilen notwendigerweise über kurz oder lang eine Abnutzung derselben zur Folge und daher eine aufwendige Wartung.

Der vorliegenden Erfindung liegt daher die Aufgabe zugrunde, die Gesamtheit der erwähnten Nachteile zu beheben.

Zu diesem Zwecke ist Ihr Gegenstand eine Vorrichtung zur Aufzeichnung und zur Übertragung von Schall- oder Audio-Signalen zum Zwecke ihrer Identifizierung und ist dadurch gekennzeichnet, daß sie im wesentlichen aus folgendem besteht.
Zum einen Teil aus einer Vielzahl von lokalen Aufzeichnungsmodulen, von denen jedes aus Schaltkreisen zum Aufbereiten und zur digitalen Umwandlung von Audio-Signalen, aus Schaltkreisen zur digitalen Speicherung mit großer Speicherkapazität und aus Schaltkreisen zur analogen Umwandlung und zur Verbindung mittels mindestens einer Leitung eines Telefonnetzes zusammengesetzt ist und zum anderen Teil aus einer oder mehreren Einheit/Einheiten zur Auswertung und zur Steuerung, die die Funktion der verschiedenen lokalen Aufzeichnungsmodule steuert und die Daten, die den Audio-Signalen, die von den erst genannten stammen, mittels des Telefonnetzes zentralisiert.

Die Erfindung hat weiter zum Gegenstand ein automatisches oder halbautomatisches Verfahren zum Aufzeichnen, Übertragen und Auswerten von Schall- oder Audio-Signalen, die simultan oder nicht-simultan an unterschiedlichen vorbestimmten Orten gesammelt wurden und ist dadurch gekennzeichnet, daß nach Konfiguration und Parametrierung mindestens einer Gruppe von Einheiten lokaler Aufzeichnungsmodule von einem Zeitpunkt an und für eine vorgegebene Zeitdauer, simultan oder nicht-simultan, eine Probe der Schall- oder Audio-Signale, die an verschiedenen Orten entsprechend vor ausgewählten lokalen Aufzeichnungsmodulen produziert werden, entnommen und gespeichert wird,
daß dann zu einem späteren Zeitpunkt die genannten, in den verschiedenen ausgewählten Modulen gespeicherten Signale mittels eines Telefonnetzes zu einer Auswerte- und Steuereinheit übertragen werden,
daß die genannten aufgezeichneten Schall- oder Audio-Signale identifiziert werden und die Häufigkeit des Vorkommens jeder unterschiedlichen Einheit des Schallsignales in Abhängigkeit von den ausgewählten unterschiedlichen Orten entsprechend den lokalen Aufzeichnungsmodulen ermittelt wird und
daß schließlich nach Bedarf die vorgenannten Schritte in regelmäßigen Intervallen, z.B. einmal pro Tag, wiederholt werden, wobei in jedem Falle zuvor eine neue Auswahl von betroffenen lokalen Aufzeichnungsmodulen durchgeführt wird.

Die Erfindung wird im folgenden anhand eines bevorzugten aber nicht beschränkenden Ausführungsbeispieles im Zusammenhang mit der Zeichnung beschrieben, deren einzige Figur schematisch die Struktur einer Vorrichtung zum Aufzeichnen und zum Übertragen von Schall- oder Audio-Signalen nach der Erfindung zeigt.

Diese Vorrichtung besteht im wesentlichen, wie die genannte Zeichnung zeigt, zum einen Teil aus einer Vielzahl von lokalen Aufzeichnungsmodulen 1, von denen jedes im wesentlichen aus Schaltkreisen 2, 3, 4 zusammengesetzt ist, die eine Behandlung und digitale Umwandlung der Audio-Signale durchführen, sowie aus digitalen Speicherschaltkreisen 5 mit großer Kapazität und aus Schaltkreisen 6, 7 zur Analogumwandlung und zur Verbindung mindestens einer Leitung eines Telefonnetzes 8 und zum anderen Teil aus einer oder mehreren Einheiten 9 zur Auswertung und Steuerung, welche die Arbeitsweise der verschiedenen lokalen Aufzeichnungsmodule 1 steuert und die Daten entsprechend den Audio-Signalen, die von den letzt genannten ausgegeben werden, zentralisiert und zwar mittels des Telefonnetzes 8.

Nach einer ersten Ausgestaltung der Erfindung enthält jedes lokale Aufzeichnungsmodul 1 einerseits eine programmierbare Verarbeitungseinheit 10, insbesondere in Form einer Mikrosteuerung oder eines Mikroprozessors mit einem Speicher 10' und einem Zeit- bzw. Taktgeber 10'', der die Gesamtheit der Schaltkreise 2 bis 7 steuert und deren Kommunikation mit der zentralen Auswerteeinheit und zum anderen eine Stromversorgungseinheit 11, die im Bedarfsfalle an eine autonome Notstromversorgung angeschlossen ist, um die Funktion des lokalen Aufzeichnungsmodules 1 auch bei Ausfall der öffentlichen Stromversorgung sicherzustellen und insbesondere die Übertragung der gespeicherten Daten durchzuführen oder vollständig abzuschließen.

Wie es ebenfalls die beigefügte Zeichnung zeigt, können die Schaltkreise zur Verarbeitung und digitalen Umwandlung der Audio-Signale vorteilhafterweise aus einem Filterschaltkreis 2 bestehen, der an einen Eingang 12 für Audio-Signale angeschlossen ist und eine Korrektur, insbesondere eine Verringerung des Durchlaßbandes des Audio-Signales durchführt und aus einem automatischen Verstärkungskorrekturschaltkreis 3 sowie einer Einheit 4 zur Probeentnahme und Analog-/Digital-Wandlung mit großer Dynamik, dessen numerische bzw. digitale Daten am Ausgang anschließend in dem Speicherschaltkreis 5 gespeichert werden.

Des weiteren besteht der Schaltkreis 6 zur analogen Umwandlung, der an die Ausgänge des Speicherschaltkreises 5 bzw. des digitalen Speichers angeschlossen ist, aus einem Digital-/Analog-Wandler, der mit einer Frequenz arbeitet, die eindeutig über der des Schaltkreises 4 zur Digitalwandlung der Audio-Signale liegt und damit auch auf Basis der gespeicherten digitalen Daten ein Audio-Signal liefert, das bezüglich des während der Aufzeichnungsphase erhaltenen digitalisierten Audio-Signales komprimiert ist.

Diese Kompression der Signale vor ihrer Übertragung über das Telefonnetz 8, beispielsweise um einen Faktor von 2 bis 5, gestattet es, die Übertragungsdauer und damit deren Kosten spürbar zu begrenzen bzw. zu senken.

Schließlich besteht der Schaltkreis 7 für die Verbindung aus einer Telefonleitungsschnittstelle, die eine Einheit 7' für die Übertragung von analogen Signalen enthält, die aus dem Digital-/Analog-Wandler 6 geliefert werden und aus einem Teil 7'', das einen Modulator/Demodulator 13 enthält, für den digitalen Informationsaustausch zwischen der Verarbeitungseinheit 10' des betreffenden lokalen Aufzeichnungsmodules und der bzw. den Einheit/Einheiten 9 zur Auswertung und Steuerung, angefangen mit der Phase der Konfiguration und der Parametrisierung des genannten Modules 1 durch die genannte/genannten Einheit/Einheiten zur Auswertung 9 und zu Beginn und am Ende der Übertragungsphase für die gespeicherten Daten in dem Speicherschaltkreis 5, die den entnommenen und gespeicherten Audio-Signalen entsprechen.

Um die lokalen Aufzeichnungsmodule 1 in kompakter Form und widerstandsfähig gegen Stöße und ähnliche äußere agressive Einflüsse zu machen, ist die Gesamtheit der Schaltkreise 2 bis 7 und der Einheiten 10 und 11 jedes lokalen Aufzeichnungsmodules 1 auf einer oder mehreren gedruckten Leiterbahnkarten angeordnet, die in einem geschlossenen festen Behälter 14 untergebracht ist, der im Bedarfsfalle mit einem Siegel versehen ist, wobei ein Stromversorgungskabel 15, eine Leitung 12' oder ein Verbindungselement für den Einlaß der Audio-Signale, die insbesondere von einem Mischpult einer Diskothek zugeführt werden, eine Leitung 16 oder ein Telefonanschluß und eine Leitung oder ein Verbindungselement 17 für die bidirektionale Übertragung digitaler Daten entsprechend der Konfiguration und der Parametrisierung der Verarbeitungseinheit 10 des lokalen Aufzeichnungsmodules 1 vorgesehen sind.

Da die Anzahl der lokalen Aufzeichnungsmodule relativ wichtig ist, beispielsweise im Falle eines landesweiten Einsatzes und die Übertragung der aufgezeichneten Signale durch die ausgewählten Module 1 innerhalb des Bereiches reduzierter Telefontarife des Telefonnetzes 8 zu einer einzigen Auswerteeinheit 9 nicht mehr möglich ist, kann es vorteilhaft sein, mehrere Auswertungs- und Steuereinheiten 9 vorzusehen, die jeweils einer festgelegten Gruppe von lokalen Aufzeichnungsmodulen zugeordnet sind, welche individuell durch ihre jeweiligen Telefonnummern identifiziert sind, wobei die lokalen Aufzeichnungsmodule, die zu einer Gruppe gehören, verändert oder ausgetauscht werden können, in Abhängigkeit einer zufälligen oder reglementierten Auswahl während der Phase der Aufzeichnung und der Übertragung gemäß folgendem.

Jede Auswerte- und Steuereinheit 9 hat vorzugsweise die Form einer Informationseinheit mit einem Speicher 18 von sehr großer Kapazität und ist einerseits einem Telefonverbindungsschaltkreis 19 zugeordnet, der insbesondere mit einem Vorauswahlwandler verbunden ist, der eine neue Auswahl der betroffenen lokalen Aufzeichnungsmodule durchführt und andererseits eine Einheit 20 zum Umwandeln und Wiederherstellen der komprimierten Audio-Signale in eine verständliche Klangform, wobei diese Audio-Signale von verschiedenen abgefragten lokalen Aufzeichnungsmodulen 1 stammen, die mittels des Telefonnetzes 8 mit der jeweiligen Auswerte- und Steuereinheit 9 verbunden sind.

Nach einer Weiterbildung der Erfindung ist jedem lokalen Aufzeichnungsmodul eine Telefonnummer zugeordnet und der Aufbau einer Telefonverbindung zwischen der zentralen Auswerte- und Steuereinheit 9 und einem bestimmten lokalen Aufzeichnungsmodul 1 ist ausschließlich für eine bestimmte zentrale Auswerteeinheit 9 reserviert, wobei jede Kommunikation zwischen letzterer und einem bestimmten Aufzeichnungsmodul 1 mit einem wechselseitigen Identifikationsprotokoll beginnt sowie einer Bezeichnung der Übertragungsart und der Art der zu übertragenden Daten (numerische Daten; Parametrisierung der Verarbeitungseinheit 10, Programmierung, Steuerdaten des Zustandes des betreffenden Modules 1; analoge Daten; Schall- oder Audio-Signale, die in dem Modul 1 gespeichert sind).

Um die endgültige Behandlung zu erleichtern, werden die am Eingang 12 jedes lokalen Aufzeichnungsmodules empfangenen Audio-Signale, die beispielsweise von dem Mischpult 21 oder einem Verstärker einer Tonanlage einer Diskothek stammen, hinsichtlich ihres Durchlaßbandes und ihrer Amplitude in Abhängigkeit von der mittleren Energie behandelt, anschließend digitalisiert und in angepaßten elektronischen Speichern 5 gespeichert und, schließlich auf Anforderung einer zentralen Auswerte- und Steuereinheit 9 aus diesen Speichern 5 ausgelesen, in analoge Signale mit einer Frequenz umgewandelt, die über der bei der Digitalisierung verwendeten Frequenz liegt und in analoger Form mittels des Telefonnetzes 8 und der entsprechenden zentralen Sammeleinheit 9 übertragen.

Im übrigen wurde festgestellt, daß ein begrenzter Ausschnitt einer Tonfolge oder einer Schalleinheit, wie z.B. eines Musikstückes, eines Liedes oder ähnlichem ausreicht, um dieses zu identifizieren.

Um die Aufzeichnungsdauer an die Größe oder Kapazität der vorhandenen Speicherschaltkreise 5 anzupassen, kann vorgesehen sein, die Entnahme und Aufzeichnung der Schall- oder Audio-Signale durch die lokalen Aufzeichnungsmodule intermittierend durchzuführen, beispielsweise in aufeinanderfolgenden kontinuierlichen Sequenzen von jeweils einer Minute, die durch Zeitintervalle äquivalenter Dauer unterbrochen sind, während denen keine Entnahme stattfindet.

Mit der Erfindung ist es somit möglich, eine Vorrichtung und ein Verfahren zur Aufzeichnung, Übertragung und zentralisierten Auswertung von Schall- und Audio-Signalen zu schaffen, die an einer Vielzahl von geographisch entfernt liegenden Orten abgestrahlt werden, wobei eine Vielzahl von autonomen lokalen Aufzeichnungsmodulen 1 vorgesehen ist und bei dem nach Parametrisierung und Konfiguration ein automatischer Betrieb durchgeführt wird, sei es ferngesteuert durch die zentrale Auswertungs- und Steuereinheit 9, sei es in lokalem Betrieb durch eine Verbindungseinheit 17, die an die Verarbeitungseinheit 10 des betreffenden Modules 1 angeschlossen ist.

Somit erhält man eine zuverlässige Vorrichtung und ein zuverlässiges Verfahren, das anpassungsfähig anzuwenden ist und nicht den durch menschliche Einwirkung bedingten Fehlfunktionen unterworfen ist, das keinen Verschleiß mechanischer Teile hat und keine Verzögerung bei der Übermittlung bzw. Übertragung.

Der Aufbau und die Arbeitsweise der verschiedenen Schaltkreise 2 bis 7 und der Einheiten 10 und 11 sind dem Fachmann bekannt und es ist folglich nicht nötig, diese in näheren Einzelheiten zu beschreiben.

Im folgenden wird noch einmal kurz die Arbeitsweise der in der Zeichnung dargestellten Vorrichtung erläutert. Von dem Mischpult 21, das auch der Ausgang eines Verstärkers sein kann, wird über die Leitung 12' dem Eingang 12 des Modules 1 laufend ein analoges Audio-Signal zugeführt, das durch das Filter 2 in seinem Frequenzband reduziert und durch den Verstärkungsregler 3 dynamikbegrenzt wird. Aus diesem frequenz- und dynamikmäßig begrenzten analogen Signal wird von dem Schaltkreis 4 in vorgegebenen Intervallen eine Probe entnommen, was unter Steuerung des Mikroprozessors 10 erfolgt. Weiter wird die entnommene Probe von einem in dem Schaltkreis 4 enthaltenen Analog-/Digital-Wandler in digitale Signale umgewandelt und ebenfalls unter Steuerung des Mikroprozessors 10 in dem Speicher 5 abgelegt. In dem Speicher befinden sich somit digitalisierte Daten kurzer Proben von Audio-Signalen.

Auf Anforderung einer entfernt gelegenen zentralen Steuereinheit 9 wird über das Telefonnetz 8, an das die Steuereinheit 9 und das Modul 1 angeschlossen sind, eine Telefonverbindung zwischen diesen beiden Einheiten aufgebaut. Nach einem Shake-hand-Betrieb zur wechselseitigen Identifizierung und einem Austausch digitaler Daten zur Programmierung oder Parametrisierung des Modules 1, was über die digitale Einheit 7'', die mit dem Mikroprozessor 10 verbunden ist, erfolgt, werden die gespeicherten Daten aus dem Speicher 5 ausgelesen, über einen Digital-/Analog-Wandler 6 in analoge Daten umgewandelt und mittels der Übertragungseinheit 7' für analoge Daten über die Telefonleitung 16 und das Telefonnetz 8 an die zugeordnete zentrale Auswerteeinheit 9 übertragen.

Dort werden die analogen Daten in dem Analog-/Digital-Wandler 19' wieder digitalisiert und dem Speicher 18 abgelegt, wo sie dann ausgewertet werden können.

Schließlich wird darauf hingewiesen, daß die Erfindung nicht auf das beschriebene und in der beigefügten Zeichnung dargestellte Ausführungsbeispiel beschränkt ist. So sind Modifikationen möglich, insbesondere hinsichtlich des Aufbaus der verschiedenen Elemente und hinsichtlich deren Ersatz durch äquivalente Techniken, ohne den Schutzbereich der vorliegenden Erfindung zu verlassen.

## Patentansprüche

1. Vorrichtung zur Aufzeichnung und Übertragung von Schall- oder Audio-Signalen zum Zwecke deren Identifizierung, dadurch gekennzeichnet,
daß sie
einerseits im wesentlichen aus einer Vielzahl von lokalen Aufzeichnungsmodulen (1) besteht, die jeweils im wesentlichen aus Schaltkreisen (2, 3, 4) zur Signalbearbeitung und zur Digitalwandlung der Audio-Signale, aus Schaltkreisen (5) mit großer Kapazität zur digitalen Speicherung und aus Schaltkreisen (6, 7) zur Analogwandlung und zur Verbindung mindestens einer Leitung eines Telefonnetzes (8) bestehen und andererseits aus einer oder mehreren Auswerte- und Steuereinheit(en) (9), die die Funktion der verschiedenen lokalen Aufzeichnungsmodule (1) steuert/steuern und die Daten, die von letzterer gelieferten Audio-Signalen entsprechen, mittels des Telefonnetzes (8) zentralisiert/zentralisieren.

2. Vorrichtung nach Anspruch 1, dadurch gekennzeichnet, daß jedes lokale Aufzeichnungsmodul (1) jeweils einerseits eine programmierbare Verarbeitungseinheit (10), insbesondere in Form eines Mikro-Controllers oder eines Mikroprozessors, dem ein Speicher (10') und ein Taktgeber (10'') zugeordnet ist, besteht, welcher die Funktion der Gesamtheit der Schaltkreise (2 bis 7) und die Kommunikationen zwischen der/den Einheit(en) zur zentralen Auswertung (9) steuert und andererseits aus einer elektrischen Stromversorgungseinheit (11), die bei Bedarf einer autonomen Notstromversorgung zugeordnet ist.

3. Vorrichtung nach einem der Ansprüche 1 oder 2, dadurch gekennzeichnet, daß die Schaltkreise zur Verarbeitung und Digitalwandlung der Audio-Signale aus einem Filterschaltkreis (2) bestehen, der an einen Eingang (12) der Audio-Signale angeschlossen ist und eine Korrektur, insbesondere eine Verringerung des Durchlaßbandes des genannten Audio-Signales durchführt sowie aus einem Schaltkreis (3) zur automatischen Korrektur der Verstärkung und einer Anordnung (4) zum Abtasten und Analog-/Digital-Wandeln mit großer Dynamik, wobei die Folgen digitaler Daten an deren Ausgang nachfolgend in Speicherschaltkreisen (5) gespeichert werden.

4. Vorrichtung nach einem oder mehreren der Ansprüche 1 bis 3, dadurch gekennzeichnet, daß der Schaltkreis (6) zur Analogwandlung, der an den Ausgang des Schaltkreises (5) zur Speicherung oder zur digitalen Speicherung angeschlossen ist, aus einem Digital-/Analog-Wandler besteht, der mit einer Frequenz arbeitet, die deutlich über der des Schaltkreises (4) zur Digitalwandlung des am Eingang anliegenden Audio-Signales arbeitet und die entsprechend auf Grundlage der Folge von gespeicherten numerischen Daten ein komprimiertes Audio-Signal liefert, das in Bezug auf das während der Phase der Aufzeichnung digitalisierte Audio-Signal komprimiert ist.

5. Vorrichtung nach einem oder mehreren der Ansprüche 1 bis 4, dadurch gekennzeichnet, daß der Verbindungsschaltkreis (7) aus einer Schnittstelle für eine Telefonleitung besteht, die eine Einheit (7') für die Übertragung analoger Signale aufweist, die von dem Schaltkreis (6) zur Analogwandlung geliefert werden und aus einer Einheit (7''), die einen Modulator/-Demodulator (13) enthält, zum Austausch digitaler Informationen zwischen der Verarbeitungseinheit (10) des betreffenden lokalen Aufzeichnungsmodules (1) und der Auswerte- und Steuereinheit (9) während einer Phase der Konfiguration und der Parametrisierung des genannten Modules (1) durch die genannte/genannten Einheit(en) zur Auswertung (9) und zu Beginn und am Ende der Übertragungsphase der in den Speicherschaltkreisen (5) gespeicherten Daten, die den abgetasteten und gespeicherten Audio-Signalen entsprechen.

6. Vorrichtung nach einem oder mehreren der Ansprüche 1 bis 5, dadurch gekennzeichnet, daß die Gesamtheit der Schaltkreise (2 bis 7) und der Einheiten (10 und 11) jedes lokalen Aufzeichnungsmodules (1) auf einer oder mehreren gedruckten Leiterplattenkarten angeordnet ist, die in einem geschlossenen, festen Gehäuse (14) angeordnet ist/sind, welches gegebenenfalls versiegelt ist und das mit einem Stromversorgungskabel (15), einem Anschlußkabel (12') für die Verbindung mit einem Audio-Signaleingang, der insbesondere mit einem Mischpult einer Diskothek verbindbar ist, einem Kabel (16) oder einem Verbindungselement für einen Telefonanschluß und mit einem Kabel oder einem Verbindungselement (17) für eine bidirektionale Übertragung digitaler Daten zur Konfiguration und zur Parametrisierung der Verarbeitungseinheit (10) des genannten lokalen Aufzeichnungsmodules ausgestattet ist.

7. Vorrichtung nach einem oder mehreren der Ansprüche 1 bis 6, dadurch gekennzeichnet, daß sie mehrere Auswerte- und Steuereinheiten (9) aufweist, von denen jede einer festgelegten Gruppe lokaler Aufzeichnungsmodule (1) zugeordnet ist, die jeweils durch ihre individuellen Telefonnummern identifiziert sind, wobei die lokalen Aufzeichnungsmodule (1), die zu einer bestimmten Gruppe gehören, verändert oder ausgetauscht werden können, in Abhängigkeit von einer zufälligen oder gesetzmäßigen Auswahl während der Phase der Aufzeichnung und der Übertragung in Bezug auf die nächst folgende.

8. Vorrichtung nach einem oder mehreren der Ansprüche 1 bis 7, dadurch gekennzeichnet, daß jede Auswerte- und Steuereinheit (9) eine Informationsverarbeitungseinheit darstellt, die mit einem Speicher (18) sehr großer Kapazität ausgestattet ist und einerseits einen Telefonanschlußschaltkreis (19) aufweist, der insbesondere mit einem Analog-/Digital-Wandler (19') ausgestattet ist und andererseits mit einer Anordnung (20) zur Umwandlung und Wiederherstellung der komprimierten Audio-Signale in eine verständliche Form, wobei letztere von verschiedenen abgefragten lokalen Aufzeichnungsmodulen (1) an die entsprechende Auswertungs- und Steuereinheit (9) mittels des Telefonnetzes (8) übertragen wurden.

9. Verfahren zum automatischen oder halbautomatischen Aufzeichnen, Übertragen und Auswerten von Schall- oder Audio-Wiedergaben in simultaner oder nicht-simultaner Form an unterschiedlichen, vorbestimmten Orten und zum Betrieb der Vorrichtung nach einem oder mehreren der Ansprüche 1 bis 8, dadurch gekennzeichnet, daß nach Konfiguration und Parametrierung mindestens einer Gruppe von Einheiten lokaler Aufzeichnungsmodule (1) eine Probe der Schall- oder Audio-Signale, die an verschiedenen Orten entsprechend vorausgewählten lokalen Aufzeichnungsmodulen (1) produziert werden, von einem Zeitpunkt an und für eine vorgegebene Zeitdauer simultan oder nicht-simultan entnommen und gespeichert wird, darauf, später die genannten in den verschiedenen ausgewählten Modulen gespeicherten Signale mittels eines Telefonnetzes (8) zu einer Auswerte- und Steuereinheit (9) übertragen werden, darauf die genannten aufgezeichneten Schall- oder Audio-Signal identifiziert werden und die Häufigkeit des gesamten Vorkommens jeder Einheit des Schallsignals gemäß den ausgewählten unterschiedlichen Orten entsprechend den lokalen Aufzeichnungsmodulen (1) ermittelt wird und schließlich, nach Bedarf, die vorgenannten Schritte in regelmäßigen Intervallen, z.B. einmal pro Tag, wiederholt werden, wobei zuvor in jedem Falle eine neue Auswahl von betroffenen lokalen Aufzeichnungsmodulen (1) durchgeführt wird.

10. Verfahren nach Anspruch 9, dadurch gekennzeichnet, daß jedes lokale Aufzeichnungsmodul (1) mit einer eigenen Telefonnummer versehen ist und daß die Initiative zur Errichtung einer telefonischen Kommunikation zwischen der zentralen Auswerte- und Steuereinheit (9) und einem bestimmten lokalen Aufzeichnungsmodul (1) ausschließlich der zentralen Auswerteeinheit (9) reserviert ist, wobei jede Kommunikation zwischen letzterer und einem bestimmten lokalen Aufzeichnungsmodul (1) mit einem wechselseitigen Identifikationsprotokoll und einem Protokoll zur Anzeige des Typs der Kommunikation und der Art der zu übertragenden Daten beginnt.

11. Verfahren nach einem der Ansprüche 9 und 10, dadurch gekennzeichnet, daß die von jedem lokalen Aufzeichnungsmodul (1) aufgenommenen Schall- oder Audio-Signale hinsichtlich ihrer Bandbreite und ihrer Amplitude in Abhängigkeit deren mittlerer Energie behandelt, anschließend digitalisiert und in angepaßten elektronischen Speichern gespeichert werden und schließlich auf Anforderung einer zentralen Auswerte- und Steuereinheit aus den genannten Speichern (5) ausgelesen, in analoge Signale mit einer Frequenz rückumgewandelt werden, die über derjenigen liegt, die bei der Digitalisierung verwendet wurde und in analoger Form mittels des Telefonnetzes (8) zur entsprechenden zentralen Sammlungseinheit (9) übertragen werden.

12. Verfahren nach einem der Ansprüche 9 bis 11, dadurch gekennzeichnet, daß das Entnehmen und Aufzeichnen der Schall- oder Audio-Signale mittels der lokalen Aufzeichnungsmodule intermittierend stattfindet, beispielsweise in aufeinanderfolgenden Sequenzen in der Größenordnung von je einer Minute, die durch Zeitintervalle äquivalenter Dauer unterbrochen sind, während denen keine Abtastung bzw. Entnahme stattfindet.
